# EUROPÄISCHE PATENTANMELDUNG

(11) **EP 2 878 567 A1**
(43) Veröffentlichungstag der Anmeldung: **03.06.2015**
(21) Anmeldenummer: 13194824.2
(22) Anmeldetag: 28.11.2013
(51) Int. Cl.: B66C 13/06, B66C 13/46

(54) **Verfahren zur Bestimmung zumindest eines Pendelwinkels einer von einer Lasttransportvorrichtung aufgenommenen Last sowie Verfahren zur Dämpfung von Pendelbewegungen der Last**

(71) Anmelder: Siemens Aktiengesellschaft, 80333 München (DE)
(72) Erfinder: Domitrz, Rafael, 90489 Nürnberg (DE); Hamm, Carsten, 91058 Erlangen (DE); Ladra, Uwe, 91056 Erlangen (DE)

(57) **Zusammenfassung**

Die Erfindung betrifft ein Verfahren zur Bestimmung zumindest eines Pendelwinkels (ϕ) einer von einer Lasttransportvorrichtung (1) aufgenommenen Last (6), wobei die Last (6) über wenigstens ein seilartiges Befestigungsmittel (5) an zumindest einem Aufhängepunkt an der Lasttransportvorrichtung (1) befestigt ist und der zumindest eine Aufhängepunkt mittels wenigstens einer Antriebseinrichtung (4) verfahrbar ist, bei dem der Pendelwinkel (ϕ) in Bewegungsrichtung und/oder eine der zeitlichen Ableitungen des Pendelwinkels (ϕ) in Bewegungsrichtung zumindest auf Basis wenigstens einer Betriebsgröße der wenigstens einen Antriebseinrichtung (4) und einer die Ist-Geschwindigkeit des Aufhängepunktes repräsentierenden Größe unter Verwendung wenigstens einer Recheneinrichtung (8) berechnet wird. Darüber hinaus betrifft die Erfindung ein Verfahren zur Dämpfung von Pendelbewegungen einer Last (6), ein Antriebssystem (A), das zur Durchführung des Verfahrens zur Bestimmung des zumindest einen Pendelwinkels (ϕ) und/oder zur Dämpfung von Pendelbewegungen der Last (6) ausgebildet ist und die Verwendung eines derartigen Antriebssystems (A) für einen Kran (1) sowie einen Kran (1).

## Beschreibung

Die Erfindung betrifft ein Verfahren zur Bestimmung zumindest eines Pendelwinkels einer von einer Lasttransportvorrichtung aufgenommenen Last, wobei die Last über wenigstens ein seilartiges Befestigungsmittel an zumindest einem Aufhängepunkt an der Lasttransportvorrichtung befestigt ist und der zumindest eine Aufhängepunkt mittels wenigstens einer Antriebseinrichtung verfahrbar ist. Darüber hinaus betrifft die Erfindung ein Verfahren zur Dämpfung von Pendelbewegungen einer von einer Lasttransportvorrichtung aufgenommenen Last. Schließlich betrifft die Erfindung ein Antriebssystem, das zur Durchführung des Verfahrens zur Bestimmung des zumindest einen Pendelwinkels und/oder zur Dämpfung von Pendelbewegungen der Last ausgebildet ist, die Verwendung eines derartigen Antriebssystems für einen Kran sowie einen Kran.

Zum Umschlagen von Lasten, zum Beispiel von einem Schiff auf einen Lastkraft- oder einen Eisenbahnwagen, kommen Lasttransportvorrichtungen zum Einsatz.

Bei derartigen Lasttransportvorrichtungen handelt es sich z.B. um Krane oder dergleichen, insbesondere Containerbrücken, die einen im Wesentlichen horizontal orientierten Ausleger sowie eine entlang des Auslegers mittels einer Laufkatzenantriebseinrichtung linear bewegbare Laufkatze aufweisen. Derartige Krane für den Lastumschlag können ferner eine Kranantriebseinrichtung umfassen, über welche der gesamte Kran in der Regel quer zur Bewegungsrichtung der Laufkatze und somit quer zu dem Ausleger, verfahrbar ist. Auch kann es sich um Drehkrane handeln, bei denen der Kranturm und der an diesem vorgesehene horizontale Ausleger um die Achse des Kranturmes drehbar sind.

Für einen Transportvorgang wird die umzuschlagende Last, bei welcher es sich um einen Container oder dergleichen handeln kann, über ein bzw. mehrere seilartige Befestigungsmittel an der Laufkatze des Kranes befestigt, bei denen es sich um Seile, Ketten, Bänder oder dergleichen handeln kann. Die Länge der seilartigen Befestigungsmittel ist über ein der Laufkatze zugeordnetes Hubwerk veränderbar. Die Last kann unmittelbar an den seilartigen Befestigungsmitteln befestigt sein. Alternativ können die Befestigungsmittel mit einem Lastaufnahmemittel, z.B. einem sogenannten Spreader, verbunden werden, der wiederum die Last aufnimmt. Der Spreader umfasst hierzu vorteilhaft eine Greifvorrichtung, mit der Lasten unterschiedlicher Abmessungen gegriffen werden können.

Die über die seilartigen Befestigungsmittel und ggf. den Spreader an der Laufkatze hängende Last kann dann unter Verwendung des Hubwerkes angehoben, über eine Bewegung der Laufkatze entlang des Auslegers sowie eine Bewegung des Auslegers bzw. des gesamten Krans insbesondere quer zur Bewegungsrichtung der Laufkatze von dem Schiff an Land oder umgekehrt transportiert und anschließend abgesetzt werden.

Bei einem derartigen Transportvorgang besteht das Problem, dass die seilgeführte Last durch die Bewegung der Lasttransportvorrichtung, insbesondere die Bewegung der Laufkatze und/oder des Auslegers sowie durch äußere Einflüsse, wie etwa Wind, zum Pendeln angeregt wird. Die Pendelbewegung der Last, die eine Komponente in Bewegungsrichtung des Krans und/oder in Bewegungsrichtung der Laufkatze aufweisen kann, muss unterdrückt werden, wenn die Last zielgenau abgesetzt bzw. aufgenommen werden soll.

Aus dem Stand der Technik sind Regelungseinrichtungen zur Dämpfung von Pendelbewegungen seilgeführter Lasten bekannt. Voraussetzung dafür, dass eine effiziente Dämpfung der angeregten Pendelbewegung erfolgen kann, ist, dass der aktuelle Pendelwinkel bekannt ist. Dieser stellt den aktuellen Ist-Wert dar, welcher an die Regelungseinrichtung für die Dämpfung übergeben wird. Auf Basis des bekannten Pendelwinkels können dann mit der Regelungseinrichtung geeignete Sollwerte für die Bewegung der Laufkatze sowie des Kranes bestimmt werden, über die eine aktive Dämpfung der Pendelbewegungen der Last ermöglicht wird, und die Bewegungen der Laufkatze sowie des Krans werden entsprechend gesteuert.

Verfahren zur Bestimmung des Pendelwinkels einer an einer Lasttransportvorrichtung, insbesondere einem Kran über seilartige Befestigungsmittel aufgenommenen Last sind ebenfalls aus dem Stand der Technik vorbekannt. Beispielsweise kann die Pendelbewegung der Last, insbesondere in Bewegungsrichtung der Laufkatze und/oder quer zu dieser, über ein der Kranstruktur zugeordnetes Kamerasystem erfasst werden. Hierfür ist in der Regel unterhalb der Laufkatze eine Kamera sowie oben auf dem Spreader ein zur Kamera ausgerichteter und für die Bildauswertung erforderlicher Reflektor vorgesehen. Über geeignete Bildverarbeitungsverfahren wird aus den mit der Kamera erstellten Aufnahmen der aktuelle Pendelwinkel ermittelt.

Eine Voraussetzung für die einwandfreie Funktionsweise eines solchen Kamerasystems für die Pendelwinkelerfassung ist, dass das Sichtfeld von der an der Unterseite der Laufkatze vorgesehenen Kamera zu dem an der Oberseite des Spreaders vorgesehenen Reflektor frei ist. Die freie Sicht der Kamera kann jedoch durch Verschmutzungen der Kamerasystemkomponenten sowie durch ungünstige Wetterbedingungen, wie etwa Nebel, gestört sein. Darüber hinaus kann der Reflektor infolge von großen Winkelauslenkungen der Last aus dem Sichtfeld der Kamera heraustreten. Auch kann die Kamera einen Defekt aufweisen. In der typischen Umgebung einer Kranstruktur, stellen vor allem Verschmutzungen von Kamera bzw. Reflektor ein häufig auftretendes Problem dar, welches nur durch gründliche und regelmäßige Reinigung behoben werden kann. Dies ist jedoch mit erheblichem Aufwand verbunden.

In den vorgenannten Fällen kann der aktuelle Pendelwinkel gar nicht oder nicht mit der erforderlichen zeitlichen Auflösung und/oder Zuverlässigkeit erfasst werden, weshalb die aktuelle Messgröße für die Regelung der Pendelbewegung nicht in ausreichender Weise zur Verfügung steht. Sollen Lastschwingungen dennoch gedämpft werden, so muss dies manuell über geschicktes Verfahren der Katze und/oder des Krans durch den Kranfahrer erfolgen. Dieser ungeregelte Zustand birgt zahlreiche Risiken, u.a. die Gefahr, dass die Kranstruktur und/oder die Last Beschädigungen davon tragen können. Eine unkontrolliert schwingende Last stellt auch ein Risiko für Menschen in der Umgebung der Kranstruktur dar.

Ausgehend von diesem Stand der Technik ist es eine Aufgabe der vorliegenden Erfindung,
ein Verfahren zur Bestimmung zumindest eines Pendelwinkels einer an einer Lasttransportvorrichtung über wenigstens ein seilartiges Befestigungsmittel aufgenommenen Last der eingangs genannten Art anzugeben, welches sich durch eine erhöhte Zuverlässigkeit auszeichnet.

Diese Aufgabe wird bei dem Verfahren zur Bestimmung zumindest eines Pendelwinkels einer von einer Lasttransportvorrichtung aufgenommenen Last der eingangs genannten Art erfindungsgemäß dadurch gelöst, dass
der Pendelwinkel in Bewegungsrichtung und/oder eine der zeitlichen Ableitungen des Pendelwinkels in Bewegungsrichtung zumindest auf Basis wenigstens einer Betriebsgröße der wenigstens einen Antriebseinrichtung und einer die Ist-Geschwindigkeit des Aufhängepunktes repräsentierenden Größe unter Verwendung wenigstens einer Recheneinrichtung berechnet wird.

Der vorliegenden Erfindung liegt mit anderen Worten die Idee zugrunde, für eine Last, die eine Pendelbewegung ausführt, den Pendelwinkel nicht, wie bislang üblich, mittels eine externer Messsensoren zu erfassen, sondern rechnerisch zu rekonstruieren. Dabei kann erfindungsgemäß der Pendelwinkel der Last in Bewegungsrichtung und/oder eine der zeitlichen Ableitungen des Pendelwinkels auf Basis von Größen der wenigstens einen Antriebseinrichtung und einer die Ist-Geschwindigkeit des Aufhängepunktes repräsentierenden Größe berechnet werden. Als zeitliche Ableitung des Pendelwinkels kommt dabei insbesondere dessen erste zeitliche Ableitung, also die Pendelwinkelgeschwindigkeit bzw. dessen zweite zeitliche Ableitung, also die Pendelwinkelbeschleunigung, in Frage. Die wenigstens ein Recheneinrichtung kann zur Durchführung der erforderlichen Berechnungen beispielsweise einen herkömmlichen Prozessor aufweisen.

Gemäß einer Ausführungsform des erfindungsgemäßen Verfahrens wird als Lasttransportvorrichtung ein Kran verwendet und es handelt sich bei wenigstens einer Antriebseinrichtung um eine Kranantriebseinrichtung, über welche der gesamte Kran insbesondere linear bewegbar ist. Beispielsweise kann der Kran auf Schienen stehen und über wenigstens eine Kranantriebseinrichtung entlang der Schienen vor und zurück bewegbar sein. Diese Ausgestaltung kommt insbesondere bei Containerbrücken, die für den Containerumschlag, z.B. in Häfen vorgesehen sind, zum Einsatz. Für den Fall, dass der gesamte Kran mittels wenigstens einer Kranantriebseinrichtung bewegbar ist, kann der Pendelwinkel in Bewegungsrichtung des Krans erfindungsgemäß auf Basis wenigstens einer Betriebsgröße der Kranantriebseinrichtung und einer die Ist-Geschwindigkeit des Krans repräsentierenden Größe berechnet werden.

Kommt ein mit einem Ausleger als Lasttransportvorrichtung zum Einsatz, so kann ferner erfindungsgemäß vorgesehen sein, dass der Kran eine entlang des Auslegers linear bewegbare Laufkatze aufweist, an welcher der wenigstens eine Aufhängepunkt der Last vorgesehen ist, und es kann sich bei wenigstens einer Antriebseinrichtung um eine Laufkatzenantriebseinrichtung handeln. Unter Anwendung des erfindungsgemäßen Verfahrens wird dann der Pendelwinkel in Bewegungsrichtung der Laufkatze auf Basis wenigstens einer Betriebsgröße der Laufkatzenantriebseinrichtung und einer die Ist-Geschwindigkeit der Laufkatze repräsentierenden Größe berechnet.

Für den Fall, dass der gesamte Kran verfahrbar ist und der Kran eine entlang seines Auslegers verfahrbare Laufkatze aufweist, kann erfindungsgemäß der Pendelwinkel in Bewegungsrichtung des Krans und der Pendelwinkel in Bewegungsrichtung der Laufkatze berechnet werden. Dabei kann die Berechnung unter Verwendung der gleichen Recheneinrichtung erfolgen, oder es ist eine weitere, im Wesentlichen baugleiche Recheneinrichtungen vorgesehen, die zur Berechnung des Pendelwinkels in Bewegungsrichtung des Krans bzw. in Bewegungsrichtung der Laufkatze zum Einsatz kommen.

Auch der Ausleger des Krans kann ferner mittels einer dem Ausleger zugeordneten Antriebseinrichtung verfahr- oder drehbar ausgestaltet sein. Der Pendelwinkel und/oder eine der zeitlichen Ableitungen des Pendelwinkels in Bewegungsrichtung der Auslegers können dann erfindungsgemäß zumindest auf Basis einer oder mehrere Betriebsgrößen der dem Ausleger zugeordneten Antriebseinrichtung und einer die Ist-Geschwindigkeit des Auslegers repräsentierenden Größe ermittelt werden. Die Berechnung des Pendelwinkels in Bewegungsrichtung des Auslegers kann dann in der gleichen, oder wiederum einer weiteren Recheneinrichtung erfolgen.

Mit dem erfindungsgemäßen Verfahren wird der Pendelwinkel der Last im aktuellen Auslenkungszustand sowie eine der zugehörigen zeitlichen Ableitungen berechnet, wenn die Last eine Bewegung in der Art eines Fadenpendels ausführt. Der Pendelwinkel in Bewegungsrichtung des wenigstens einen Aufhängepunktes ist dabei für den Fall, dass die Last in der von der Bewegungsrichtung und der Vertikalen aufgespannten Ebene pendelt, der zwischen dem wenigstens einen seilartigen Befestigungsmittel und der Vertikalen eingeschlossene Winkel. Führt die Last eine Pendelbewegung aus, die aus dieser Ebene herausragt, so ist der Pendelwinkel in Bewegungsrichtung die Projektion des zwischen dem wenigstens einen seilartigen Befestigungsmittel und der Vertikalen eingeschlossenen Winkels in diese Ebene.

Ist die Last an einer entlang des Auslegers des Krans linear bewegbaren Laufkatze vorgesehen, so ist die von der Bewegungsachse der Laufkatze und der Vertikalen aufgespannte Ebene zu betrachten. Dies gilt in analoger Weise für den Pendelwinkel in Bewegungsrichtung der Lasttransportvorrichtung, insbesondere des Krans, wobei die von der Bewegungsgeraden des Krans und der Vertikalen aufgespannte Ebene zu betrachten ist.

Die erfindungsgemäß verwendeten Größen stehen in den aus dem Stand der Technik bekannten Antriebseinrichtungen, insbesondere den bekannten Antriebseinrichtungen für Laufkatzen bzw. Krane, in der Regel bereits zur Verfügung bzw. können auf einfache Weise erfasst werden. Durch deren erfindungsgemäße Verwendung wird es ermöglicht, auf konventionelle externe Messsensoren, wie etwa Kamerasysteme, vollständig zu verzichten. Unter Anwendung des erfindungsgemäßen Verfahrens können der aktuelle Pendelwinkel in Bewegungsrichtung des wenigstens einen Aufhängepunktes, insbesondere in Bewegungsrichtung der Laufkatze bzw. des Kranes, sowie deren zeitliche Ableitungen folglich bestimmt werden, ohne dass hierfür externe Messsysteme benötigt werden. Bei dem Pendelwinkel und dessen Ableitung handelt es sich erfindungsgemäß nicht um eine Größe, die mittels Sensoren gemessen wird, sondern dieser wird rein rechnerisch rekonstruiert. Das mit externen Sensoren einhergehende Ausfallrisiko besteht bei dem erfindungsgemäße Verfahren daher nicht. Der aktuelle Pendelwinkel kann ferner mit einer gegenüber dem Stand der Technik erhöhten Taktrate bestimmt werden, da die Verzögerungen, welche mit bekannten Kamerasystemen und Bildverarbeitungsverfahren einhergehen, bei dem erfindungsgemäßen Verfahren nicht auftreten. Die für eine dämpfungsreduzierende Regelung der Bewegung der Laufkatze bzw. des Krans erforderliche Eingangsgröße, nämlich der Pendelwinkel, bzw. eine der zeitlichen Ableitungen desselben, steht daher mit hoher Zuverlässigkeit und ausreichender zeitlicher Auflösung zur Verfügung, so dass auch die Dämpfung zuverlässig erfolgen kann.

Im Ergebnis wird durch das erfindungsgemäße Verfahren ein besonders zuverlässiger und sicherer Betrieb einer Lasttransportvorrichtung, insbesondere eines Krans, mit seilgeführter Last ermöglicht. Auch können erhebliche Kosten eingespart werden, da auf ein externes System zur Erfassung des Pendelwinkels vollständig verzichtet werden kann.

Ein weiterer Vorteil besteht darin, dass die Ermittlung des Pendelwinkels, die unter Heranziehung von Betriebsgrößen der wenigstens einen Antriebseinrichtung, insbesondere der Laufkatzen- und der Kranantriebseinrichtung, erfolgt, in der wenigstens einen Antriebseinrichtung selbst durchgeführt werden kann. Folglich kann auch die komplette Pendelregelung im Antrieb selbst umgesetzt werden, wodurch schnellere Antriebstakte erzielt werden können. Die unter Verwendung von konventionellen Kamerasystemen und zugehörigen Bildverarbeitungsverfahren einhergehenden Verzögerungen werden so vollständig vermieden. Unter Anwendung des erfindungsgemäßen Verfahrens zur Bestimmung wenigstens eines Pendelwinkels und/oder einer dessen zeitlicher Ableitungen kann die Regelung der Bewegung der Laufkatze bzw. des Kranes schneller und effizienter umgesetzt werden.

Gemäß einer Ausführungsform der Erfindung ist vorgesehen, dass eine Recheneinrichtung verwendet wird, die derart ausgestaltet ist, dass das Moment der wenigstens einen Antriebseinrichtung als Betriebsgröße der wenigstens einen Antriebseinrichtung verwendet wird.

Ferner kann vorgesehen sein, dass eine Recheneinrichtung verwendet wird, die derart ausgestaltet ist, dass der momentbildende Strom der wenigstens einen Antriebseinrichtung als Betriebsgröße der wenigstens einen Antriebseinrichtung verwendet und aus dem momentbildenden Strom das Moment der wenigstens einen Antriebseinrichtung ermittelt wird. Diese Ausgestaltung ist insbesondere für den Fall zweckmäßig, dass die wenigstens eine Antriebseinrichtung einen oder mehrere Synchronmotoren aufweist. Das Moment kann in diesem Falle, wenn es keine Größe ist, die unmittelbar zur Verfügung steht bzw. abgegriffen werden kann, auf einfache Weise aus dem momentbildenden Strom unter Berücksichtigung der Drehmomentkonstante berechnet werden.

Für den Fall, dass die wenigstens eine Antriebseinrichtung einen oder mehrere Asynchronmotoren umfasst und das Moment nicht unmittelbar zur Verfügung steht, muss dieses auf andere als die vorgenannte Weise berechnet werden. Dabei können die aus dem Stand der Technik bekannten Verfahren zur Bestimmung des Momentes von Asynchronmotoren zum Einsatz kommen.

Eine weitere Ausführungsform zeichnet sich dadurch aus, dass aus dem Moment der wenigstens einen Antriebseinrichtung und unter Berücksichtigung des mechanischen Aufbaus der wenigstens einen Antriebseinrichtung die auf den Aufhängepunkt der Last wirkende Antriebskraft berechnet wird.

Die auf den wenigstens einen Aufhängepunkt, der z.B. an der Laufkatze des Krans vorgesehen sein kann, wirkende Antriebskraft stellt eine geeignete Größe dar, auf Basis derer unter Heranziehung allgemeiner physikalischer Gesetze der Pendelwinkel in Bewegungsrichtung berechnet werden kann.

Eine weiter Ausführungsform der vorliegenden Erfindung zeichnet sich dadurch aus, dass eine Recheneinrichtung verwendet wird, die derart ausgestaltet ist, dass weitere Größen bei der Berechnung des wenigstens einen Pendelwinkels und/oder einer der zeitlichen Ableitungen des Pendelwinkels berücksichtigt werden.

Dabei können insbesondere die Masse der Last und/oder die Masse eines Lastaufnahmemittels und/oder die Masse der Laufkatze und/oder die Masse des Krans und/oder die Länge des wenigstens einen seilartigen Befestigungsmittels und/oder die Änderung der Länge des wenigstens einen seilartigen Befestigungsmittels und/oder die Drehzahl der wenigstens einen Antriebseinrichtung und/oder die Übersetzung der wenigstens einen Antriebseinrichtung als weitere Größen bei der Berechnung des wenigstens einen Pendelwinkels und/oder einer der zeitlichen Ableitungen des Pendelwinkels berücksichtigt werden.

Die Masse der Last, die Masse des Lastaufnahmemittels, die Masse der Laufkatze bzw. des Krans sind Größen, die zweckmäßiger Weise einmalig bestimmt und gespeichert bzw. eingestellt werden können, um dann als bekannte Größen für die Berechnung des Pendelwinkels herangezogen zu werden.

Im Rahmen des Transportvorganges der Last kann die Länge des bzw. der seilartigen Befestigungsmittel, über welche die Last an der Laufkatze vorgesehen ist, mittels eines Hubwerkes verändert werden, z.B. um die Last aufzunehmen, wieder abzusetzen oder Hindernisse zu überwinden. Die aktuelle Länge des bzw. der seilartigen Befestigungsmittel wird dann zweckmäßiger Weise erfasst, um so auch die zugehörige Eigenfrequenz des Pendels ermitteln zu können. Die Eigenfrequenz kann vorteilhafter Weise im Rahmen der Pendelwinkelbestimmung berücksichtigt werden, um den Verlauf des Pendelwinkels mit hoher Genauigkeit nachzubilden.

In Weiterbildung der Erfindung ist vorgesehen, dass zur Berechnung des wenigstens einen Pendelwinkels und/oder einer der zeitlichen Ableitungen des Pendelwinkels ein in der wenigstens einen Recheneinrichtung abgelegtes mathematisches Modell für die Pendelbewegung der Last herangezogen wird.

Das mathematische Modell kann insbesondere auf den allgemeinen Differentialgleichungen für ein mechanisches System, welches z.B. eine linear bewegbare Laufkatze bzw. einen linear bewegbaren Kran sowie eine an der Laufkatze über wenigstens ein seilartiges Befestigungsmittel aufgehängte, pendelnde Last umfasst, basieren.

Betrachtet man in diesem Fall die Pendelbewegung in Bewegungsrichtung der Laufkatze, so haben die Differentialgleichungen die Form: ${F}_{K} = \left({m}_{K}+{m}_{L}\right) ⁢ {{x}^{¨}}_{K} - {m}_{L} ⁢ {L}^{¨} ⁢ sin φ - 2 ⁢ {m}_{L} ⁢ \dot{L} ⁢ \dot{φ} ⁢ cos φ + {m}_{L} ⁢ L ⁢ {φ}^{¨} ⁢ cos φ + {m}_{L} ⁢ L ⁢ {\dot{φ}}^{2} ⁢ sin φ$ $0 = {m}_{L} ⁢ {L}^{2} ⁢ {φ}^{¨} + 2 ⁢ {m}_{L} ⁢ L ⁢ \dot{L} ⁢ \dot{φ} + {m}_{L} ⁢ gL sin φ - {m}_{L} ⁢ L ⁢ {{x}^{¨}}_{K} ⁢ cos φ$

Mit der Masse der Laufkatze m_{K}, der Masse der Last m_{L}, der zeitlich veränderlichen Länge des bzw. der seilartigen Befestigungsmittel L = L(t), dem Pendelwinkel ϕ der Last in Bewegungsrichtung der Laufkatze, der Position der Laufkatze entlang des Auslegers (X-Richtung) X_{K}, der Erdbeschleunigung g, sowie den - wie üblich dargestellten - jeweiligen ersten bzw. zweiten zeitlichen Ableitungen.

Unter der Annahme kleiner Pendelwinkel in Bewegungsrichtung der Laufkatze ϕ ≤ 10° können diese Differentialgleichungen linearisiert werden. Nach weiteren Umformungen erhält man folgendes Gleichungssystem: ${{x}^{¨}}_{K} = \left(\frac{{m}_{L} ⁢ {L}^{¨} - {m}_{L} ⁢ g}{{m}_{K}}\right) ⋅ φ + \frac{{F}_{K}}{{m}_{K}}$ ${φ}^{¨} = \left(\frac{{m}_{L} ⁢ {L}^{¨} - \left({m}_{L}+{m}_{K}\right) ⁢ g}{{m}_{K} ⁢ L}\right) ⋅ φ + \left(\frac{- 2 ⁢ \dot{L}}{L}\right) ⋅ \dot{φ} + \frac{{F}_{K}}{{m}_{K} ⁢ L}$ mit der auf die Laufkatze wirkenden Antriebskraft F_{K}.

Wie voranstehend erläutert, kann für den Fall, dass die Laufkatzenantriebseinrichtung einen Synchronmotor umfasst, ausgehend von dem momentbildenden Strom der Laufkatzenantriebseinrichtung unter Berücksichtigung der Drehmomentkonstante das Motormoment der Laufkatzenantriebseinrichtung berechnet werden. Die Antriebskraft F_{K} wird dann erhalten über die Gleichung: ${F}_{K} = \frac{{M}_{Motor}}{R}$ mit dem Motormoment M_{Motor} und der Übersetzung R.

Für den Pendelwinkel in Bewegungsrichtung des Krans können die vorstehenden Gleichungen in analoger Weise aufgestellt werden, wobei die Größen der Laufkatze, also die Masse und Position, der momentbildender Strom und das Motormoment der Laufkatzenantriebseinrichtung und die Antriebskraft auf die Laufkatze durch die entsprechenden Größen des Krans bzw. der Kranantriebseinrichtung zu ersetzen sind.

In Weiterbildung der Erfindung ist ferner vorgesehen, dass bei der Berechnung des wenigstens einen Pendelwinkels und/oder einer der zeitlichen Ableitungen des Pendelwinkels ein in der wenigstens einen Recheneinrichtung abgelegtes regelungstechnisches Beobachtermodell angewendet wird.

Die Verwendung von Beobachtermodellen, auch Beobachter genannt, ist im Bereich der Regelungstechnik bekannt. Mit einem Beobachter können aus bekannten Eingangsgrößen, z.B. Stellgrößen, und bekannten Ausgangsgrößen, z.B. Messgrößen, eines beobachteten Referenzsystems Zustände rekonstruiert werden. Man spricht auch davon, dass die Zustände beobachtet werden. Beobachter kommen beispielsweise im Rahmen der Modellierung von Regelstrecken zum Einsatz. Das physikalische Verhalten einer realen Regelstrecke kann über Differenzialgleichungen mathematisch modelliert werden. Diese sind in der Regel linear oder linearisiert und können als System von Differentialgleichungen erster Ordnung in Matrixschreibweise ausgedrückt werden. Da das mathematische Modell und das Verhalten der realen Regelstrecke nicht exakt übereinstimmen, entwickeln sich diese jedoch mit der Zeit unterschiedlich. Die Beobachter-Theorie führt nun eine Rückführung zum Abgleich des mathematischen Modells mit der realen Regelstrecke ein.

Kommt erfindungsgemäß ein Beobachtermodell zum Einsatz, so kann vorgesehen sein, dass mit dem Beobachtermodell, der wenigstens einen Betriebsgröße der Laufkatzenantriebseinrichtung und der die Ist-Geschwindigkeit der Laufkatze repräsentierenden Größe der Pendelwinkel in Bewegungsrichtung der Laufkatze und/oder eine der zeitlichen Ableitungen des Pendelwinkels in Bewegungsrichtung der Laufkatze beobachtet werden. In analoger Weise kann vorgesehen sein, dass mit dem Beobachtermodell, der wenigstens einen Betriebsgröße der Kranantriebseinrichtung und der die Ist-Geschwindigkeit des Krans repräsentierenden Größe der Pendelwinkel in Bewegungsrichtung des Krans und/oder eine der zeitlichen Ableitungen des Pendelwinkels (ϕ_{K}) in Bewegungsrichtung des Krans beobachtet werden.

Die Zustandsgleichungen des Beobachters können insbesondere gegeben sein durch: $\left[\begin{matrix}{φ}^{¨} \\ \dot{φ} \\ {{x}^{¨}}_{K}\end{matrix}\right] = \left[\begin{matrix}- \frac{2 ⁢ \dot{L}}{L} & \frac{{L}^{¨} ⁢ {m}_{L} - g ⁢ \left({m}_{L}+{m}_{K}\right)}{{m}_{K} ⁢ L} & 0 \\ 1 & 0 & 0 \\ 0 & \frac{{m}_{L} ⁢ \left({L}^{¨}-g\right)}{{m}_{K}} & 0\end{matrix}\right] ⋅ \left[\begin{matrix}\dot{φ} \\ φ \\ {\dot{x}}_{K}\end{matrix}\right] + \left[\begin{matrix}\frac{1}{{m}_{K} ⁢ L} \\ 0 \\ \frac{1}{{m}_{K}}\end{matrix}\right] ⁢ {F}_{K}$ ${v}_{K} = \left[\begin{matrix}0 & 0 & 1\end{matrix}\right] ⋅ \left[\begin{matrix}\dot{φ} \\ φ \\ {\dot{x}}_{K}\end{matrix}\right]$

Die Polvorgabe zur Einstellung der Beobachterdynamik sollte zweckmäßiger Weise so gewählt werden, dass sich ein gutes Einschwingverhalten der Beobachtergrößen einstellt. Beobachterfehler sollten schneller abgebaut werden, als sich die realen Größen ändern, damit der Beobachter den realen Größen folgen kann. Ferner sollte die Dämpfung der Beobachterdynamik so eingestellt werden, dass keine Überschwinger auftreten, wenn die Beobachtergrößen den realen Größen folgen.

Eine weitere Ausführungsform des erfindungsgemäßen Verfahrens zeichnet sich dadurch aus, dass die Bewegung des Aufhängepunktes der Last mit einem Regelungsverfahren geregelt wird und als Betriebsgröße der Antriebseinrichtung der Sollwert des Regelungsverfahrens verwendet wird.

Kommt ein Kran als Lasttransportvorrichtung zum Einsatz, so wird insbesondere die Bewegung des Krans und/oder die Bewegung der Laufkatze mit einem Regelungsverfahren geregelt.

Die dynamischen Verhältnisse des Systems mit pendelnder Last sind in der Regel so günstig, dass der Ist- und der Sollwert nahe beieinander liegen. Der Sollwert bietet jedoch den Vorteil, dass dieser üblicherweise einen glatteren Verlauf aufweist als die Istwerte. Ein Sollwert stellt daher eine besonders geeignete Ausgangsgröße für die erfindungsgemäße Berechnung des Pendelwinkels und dessen zeitlicher Ableitung dar. Die Regelungseinrichtungen, die zum Einsatz kommen, um z.B. die Bewegung einer Laufkatze bzw. eines Kranes zu regeln, um eine Schwingungsdämpfung für die Last zu erzielen, sind grundsätzlich in der Lage, dynamische Bewegungen umzusetzen. Die üblichen Frequenzen der Pendelbewegungen einer Last an einem Kran liegen um einige Größenordnungen unterhalb dem Frequenzbereich, der von den Regelungseinrichtungen erreicht werden kann. Die Sollwerte werden auf dieser Größenskala daher frei von Verzögerungen und Abweichungen umgesetzt.

Werden anstelle von Istwerten Sollwerte verwendet, so wird bevorzugter Weise ein in der wenigstens einen Recheneinrichtung abgelegtes mathematisches Modell für die Pendelbewegung der Last zur Berechnung des wenigstens einen Pendelwinkels und/oder einer der zeitlichen Ableitungen des Pendelwinkels herangezogen.

Erfindungsgemäß können als Betriebsgröße der Laufkatzenantriebseinrichtung z.B. an Stelle der Istwerte der Position der Laufkatze, deren Geschwindigkeit und der auf die Laufkatze wirkenden Antriebskraft die zugeordneten Soll-Werte verwendet werden. In gleicher Weise können die Sollwerte für die Position des Krans, dessen Geschwindigkeit und die auf den Kran wirkende Antriebskraft anstelle der jeweiligen Istwerte verwendet werden.

Die Position der Laufkatze wird beispielsweise aus der Winkellage des Motors der Laufkatzen- bzw. Kranantriebseinrichtung und aus Informationen über die in der Laufkatzen- bzw. Kranantriebseinrichtung vorgesehenen mechanischen Übertragungselemente ermittelt. In analoger Weise kann aus der Winkelgeschwindigkeit des Motors der jeweiligen Antriebseinrichtung und den Informationen über die mechanischen Übertragungselemente die Geschwindigkeit der Laufkatze bzw. des Krans ermittelt werden. Die auf die Laufkatze bzw. den Kran wirkende Antriebskraft kann ferner aus dem momentbildenden Strom der Laufkatzen- bzw. Kranantriebseinrichtung und Informationen über die mechanischen Übertragungselemente bestimmt werden.

Ein weiterer Gegenstand der vorliegenden Erfindung betrifft ein Verfahren zur Dämpfung von Pendelbewegungen an einer Lasttransportvorrichtung aufgenommenen Last, wobei die Last über wenigstens ein seilartiges Befestigungsmittel an zumindest einem Aufhängepunkt an der Lasttransportvorrichtung befestigt ist, und der wenigstens eine Aufhängepunkt mittels wenigstens einer Antriebseinrichtung linear verfahrbar ist, und der Antriebseinrichtung wenigstens eine Regelungseinrichtung zugeordnet ist, die ausgebildet ist, um einen Sollwert zur Steuerung der Antriebseinrichtung vorzugeben, wobei das Verfahren die Schritte umfasst:
- über das erfindungsgemäße Verfahren zur Bestimmung zumindest eines Pendelwinkels wird der Pendelwinkel und/oder eine der zeitlichen Ableitungen des Pendelwinkels unter Verwendung wenigstens einer Recheneinrichtung berechnet,
- der berechnete Pendelwinkel und/oder die berechnete zeitliche Ableitung des Pendelwinkels wird an die Regelungseinrichtung übergeben, und
- die Regelungseinrichtung ermittelt auf Basis des berechneten Pendelwinkels und/oder der berechneten zeitlichen Ableitung des Pendelwinkels einen Sollwert für die wenigstens eine Antriebseinrichtung.

Mit anderen Worten umfasst das erfindungsgemäße Verfahren zur Dämpfung von Pendelbewegungen neben der erfindungsgemäßen Bestimmung des Pendelwinkels und dessen zeitlicher Ableitung auch die - an sich bekannte - Regelung der Bewegung des wenigstens einen Aufhängepunktes, insbesondere der Laufkatze, zur Dämpfung der Pendelbewegung der Last. Hierfür wird der erfindungsgemäß berechnete Pendelwinkel in Bewegungsrichtung an eine Regelungseinrichtung als Eingangsgröße übergeben. Dabei kann insbesondere neben dem Pendelwinkel dessen erste zeitliche Ableitung, also die Pendelwinkelgeschwindigkeit, bestimmt und zusammen mit dem Pendelwinkel an die Regelungseinrichtung übergeben werden. Die Regelungseinrichtung ist ausgebildet, um auf Basis der übergebenen Größen einen Sollwert zur Steuerung der wenigstens einen Antriebseinrichtung vorzugeben. Über den Sollwert wird eine Dämpfung der Pendelbewegung der Last erzielt. Kommt ein Kran für den Lasttransport zum Einsatz, so wird insbesondere ein Sollwert für die Kranantriebseinrichtung und/oder die Laufkatzenantriebseinrichtung ermittelt.

Darüber hinaus ist ein weiterer Gegenstand der vorliegenden Erfindung ein Antriebssystem mit wenigstens einer Antriebseinrichtung und wenigstens einer Recheneinrichtung, die zur Durchführung des zuvor beschriebenen Verfahrens zur Bestimmung zumindest eines Pendelwinkels einer an einem Kran über wenigstens ein seilartiges Befestigungsmittel aufgenommenen Last ausgebildet sind.

Das erfindungsgemäße Antriebssystem ermöglicht die konstruktive Umsetzung des erfindungsgemäßen Verfahrens zur rein rechnerischen Bestimmung wenigstens einen Pendelwinkels. Auf ein externes Messsystem, insbesondere ein Kamerasystem zur Pendelwinkelbestimmung der seilgeführten Last kann verzichtet werden. So kann die Berechnung des Pendelwinkels und dessen Ableitung direkt im Antriebssystem umgesetzt werden.

In vorteilhafter Ausgestaltung zeichnet sich das erfindungsgemäße Antriebssystem dadurch aus, dass es sich bei wenigstens einer Antriebseinrichtung um eine Laufkatzenantriebseinrichtung handelt. Diese Ausgestaltung ist für den Fall zweckmäßig, dass ein Kran mit einer Laufkatze als Lasttransportvorrichtung zum Einsatz kommt.

Das erfindungsgemäße Antriebssystem kann sich alternativ oder zusätzlich dadurch auszeichnen, dass es sich bei wenigstens einer Antriebseinrichtung um eine Kranantriebseinrichtung handelt und insbesondere eine weitere, im Wesentlichen baugleiche Recheneinrichtung vorgesehen ist, die zur Durchführung des zuvor beschriebenen Verfahrens zur Bestimmung zumindest eines Pendelwinkels einer an einem Kran über wenigstens ein seilartiges Befestigungsmittel aufgenommenen Last ausgebildet sind. Weist das Antriebssystem eine Kranantriebseinrichtung auf, so kann - insbesondere neben der Laufkatze - auch der gesamte Kran verfahren werden. Erfindungsgemäß sind dann die Kranantriebseinrichtung und ggf. die weitere, im Wesentlichen baugleiche Recheneinrichtung derart ausgebildet, dass auch der aktuelle Pendelwinkel in Bewegungsrichtung des Krans und/oder eine der zeitlichen Ableitungen von diesem rein rechnerisch rekonstruiert werden können. Dabei kann zu Berechnung dieselbe Recheneinrichtung zum Einsatz kommen, in der auch der Pendelwinkel und/oder eine dessen zeitlicher Ableitungen in Bewegungsrichtung der Laufkatze berechnet werden, oder aber der Kranantriebseinrichtung ist eine weitere, zu der ersten im Wesentlichen baugleiche Recheneinrichtung vorgesehen, die der Kranantriebseinrichtung zugeordnet ist.

Umfasst das Antriebssystem nicht eine zentrale Recheneinrichtung, in der sowohl der Pendelwinkel in Laufkatzen- als auch in Kranbewegungsrichtung berechnet wird, sondern sind eine der Laufkatzenantriebseinrichtung und eine dem Kran zugeordnete Recheneinrichtung vorgesehen, so können insbesondere die Antriebseinrichtung und die zugehörige Recheneinrichtung jeweils eine bauliche Einheit bilden. Die Pendelwinkelberechnung kann dann direkt in der zu dem jeweiligen Antrieb gehörenden baulichen Einheit aus Antriebseinrichtung und Recheneinrichtung umgesetzt werden.

Eine weitere bevorzugte Ausführungsform des erfindungsgemäßen Antriebssystems zeichnet sich ferner dadurch aus, dass wenigstens eine Regelungseinrichtung vorgesehen ist, die zur Durchführung des zuvor beschriebenen erfindungsgemäßen Verfahrens zur Dämpfung von Pendelbewegungen einer an einem Kran über wenigstens ein seilartiges Befestigungsmittel aufgenommenen Last ausgebildet ist. Mittels eines auf diese Weise ausgebildeten Antriebssystems kann das erfindungsgemäße Verfahren zur Dämpfung von Pendelbewegungen auf einfache Weise konstruktiv umgesetzt werden.

Diese Ausgestaltung ist besonders vorteilhaft, da gemäß dieser sowohl die Pendelwinkelberechnung als auch die Regelung der Bewegung des wenigstens einen Aufhängepunktes, insbesondere der Laufkatze bzw. des Krans, zur Dämpfung der Pendelbewegung direkt in dem erfindungsgemäßen Antriebssystem umgesetzt werden können. So können insbesondere verbesserte Taktzeiten der Regelung erzielt werden. Es kann schneller und somit effizienter auf Pendelwinkeländerungen reagiert werden, als es mit Vorrichtungen gemäß dem Stand der Technik der Fall ist, bei denen der Pendelwinkel über externe Kamerasysteme bestimmt und an eine externe Regelungseinrichtung übergeben wird.

Dabei kann - in analoger Weise zu der Recheneinrichtung - eine zentrale Regelungseinrichtung für die Laufkatzen- und die Kranantriebseinrichtung vorgesehen sein, oder jedem Antrieb ist eine gesonderte Regelungseinrichtung zugeordnet. In letzterem Falle kann das Antriebssystem insbesondere zwei bauliche Einheiten umfassen, die jeweils eine Antriebseinrichtung für die Laufkatze bzw. den Kran, sowie eine dem jeweiligen Antrieb zugeordnete Recheneinrichtung und Regelungseinrichtung aufweisen. Dann kann sowohl die Berechnung des Pendelwinkels als auch die Dämpfungsregelung in der jeweiligen baulichen Einheit für den jeweiligen Antrieb umgesetzt werden.

Das erfindungsgemäße Antriebssystem kann auch in bestehenden Kränen nachgerüstet werden, so dass in diesen die zuvor beschriebenen erfindungsgemäßen Verfahren durchgeführt werden können.

Ein weiterer Gegenstand der vorliegenden Erfindung ist ferner die Verwendung des zuvor beschriebenen Antriebssystems für einen Kran.

Schließlich umfasst die vorliegende Erfindung einen Kran mit einem erfindungsgemäßen Antriebssystem.

Hinsichtlich weiterer vorteilhafter Ausgestaltungen der Erfindung wird auf die Unteransprüche sowie nachfolgende Beschreibung eines Ausführungsbeispiels unter Bezugnahme auf die beiliegende Zeichnung verwiesen. In der Zeichnung zeigt
- Figur 1: einen erfindungsgemäßen Kran mit einem Ausleger und einer entlang des Auslegers verfahrbaren Laufkatze, an der eine Last über ein seilartiges Befestigungsmittel befestigt ist, und
- Figur 2: eine vergrößerte Darstellung der in Figur 1 gezeigten Laufkatze mit einem erfindungsgemäßen Antriebssystem.

Die Figur 1 zeigt eine Lasttransportvorrichtung, hier einen als Containerbrücke ausgestalteten Kran 1, der einen im Wesentlichen horizontal verlaufenden Ausleger 2 sowie eine entlang des Auslegers 2 verfahrbare Laufkatze 3 umfasst. Dem Kran 1 ist ein in Figur 2 dargestelltes Antriebssystem A zugeordnet. Dieses umfasst eine Laufkatzenantriebseinrichtung 4, über welche die Laufkatze 3 entlang des Auslegers 2 in beide Richtungen bewegbar ist.

An der Laufkatze 3 ist über ein seilartiges Befestigungsmittel, hier ein Seil 5, eine Last, bei der es sich in dem dargestellten Ausführungsbeispiel um einen Container 6 handelt, befestigt, der von einem in der Figur nicht dargestellten Schiff zu einem ebenfalls nicht dargestellten Lastkraftwagen zu transportieren ist. Das Seil 5 ist an einem in der Figur nicht dargestellten Lastaufnahmemittel, einem Spreader befestigt, der an der Oberseite des Containers 6 vorgesehen ist. Die Länge des Seiles 5 kann mittels eines in der Figur nicht dargestellten Hubwerkes verändert werden, um den Container 6 anzuheben, abzusetzen bzw. Hindernisse entlang des Transportweges zu überwinden.

Im Rahmen des Transportvorganges unterliegt der über das Seil 5 an der Laufkatze befestigte Container 6 Pendelbewegungen. Der aktuelle Pendelwinkel ϕ ist, wie in Figur 1 gut erkennbar, für den Fall, dass der Container 6 in der von der Bewegungsgeraden der Laufkatze 3 und der Vertikalen 7 aufgespannten Ebene pendelt, der zwischen dem Seil 5 und der Vertikalen 7 eingeschlossene Winkel. Führt der Container 6 eine Pendelbewegung aus, die aus dieser Ebene herausragt, so ist der Pendelwinkel ϕ in Bewegungsrichtung der Laufkatze 3 die Projektion des zwischen dem Seil 5 und der Vertikalen 7 eingeschlossenen Winkels in diese Ebene.

Das dem Kran 1 zugeordnete Antriebssystem ist ausgebildet, um das erfindungsgemäße Verfahren zur Bestimmung des Pendelwinkel ϕ in Bewegungsrichtung der Laufkatze 3 und dessen erste zeitliche Ableitung zu bestimmen. Hierfür umfasst das Antriebssystem A neben der Laufkatzenantriebseinrichtung 4 eine Recheneinrichtung 8, in welcher ein mathematisches Modell zur Berechnung des Pendelwinkel ϕ und dessen erster Ableitung, der Pendelwinkelgeschwindigkeit, gespeichert ist. In dem hier dargestellten Ausführungsbeispiel ist das mathematische Modell als regelungstechnisches Beobachtermodell ausgeführt.

Das Antriebssystem A umfasst ferner eine Regelungseinrichtung 9, die ausgebildet ist, um auf Basis des über das erfindungsgemäße Verfahren berechneten Pendelwinkel ϕ und dessen erster Ableitung einen Sollwert für die Laufkatzenantriebseinrichtung 4 zu ermitteln, um die Pendelbewegungen des Containers 6 in Bewegungsrichtung der Laufkatze 3 zu dämpfen.

Im Betrieb bewegt sich die Laufkatze 3 entlang des Auslegers 2 des Krans 1, um den Container 6 an einen gewünschten Ort zu transportieren. Die dabei auftretenden Pendelbewegungen des Containers 6 werden über eine Regelung der Bewegung der Laufkatze 3 gedämpft.

Hierzu wird erfindungsgemäß zunächst mittels des Antriebssystems der aktuelle Pendelwinkel ϕ berechnet. Dazu werden der momentbildende Strom der Laufkatzenantriebseinrichtung 4 sowie die Ist-Geschwindigkeit der Laufkatze 3, die in der Laufkatzenantriebseinrichtung 4 bereitstehen, bzw. abgegriffen werden können, an die Recheneinrichtung 8 übergeben. Als weitere Größen werden die Masse der Laufkatze 3, die Masse des Containers 6 und des Spreaders, die aktuelle Seillänge und die Übersetzung und die Drehzahl der Laufkatzenantriebseinrichtung 4 herangezogen.

Diese Größen stehen ebenfalls in der Laufkatzenantriebseinrichtung 4 bereit, bzw. sind, wenn sie zeitlich nicht veränderlich sind, wie es bei den Massen von Laufkatze 3, Container 6 und Spreader der Fall ist, in der Recheneinrichtung 8 gespeichert.

Auf Basis der Größen und des in der Recheneinrichtung 8 gespeicherten mathematischen Modells wird der Pendelwinkel ϕ sowie dessen erste Ableitung berechnet.

Das mathematische Modell basiert auf den allgemeinen Differenzialgleichungen das mechanische System umfassend die entlang des Auslegers 2 bewegbare Laufkatze 3 mit daran über das Seil 5 befestigtem, pendelndem Container 6, nämlich ${F}_{K} = \left({m}_{K}+{m}_{L}\right) ⁢ {{x}^{¨}}_{K} - {m}_{L} ⁢ {L}^{¨} ⁢ sin φ - 2 ⁢ {m}_{L} ⁢ \dot{L} ⁢ \dot{φ} ⁢ cos φ + {m}_{L} ⁢ L ⁢ {φ}^{¨} ⁢ cos φ + {m}_{L} ⁢ L ⁢ {\dot{φ}}^{2} ⁢ sin φ$ $0 = {m}_{L} ⁢ {L}^{2} ⁢ {φ}^{¨} + 2 ⁢ {m}_{L} ⁢ L ⁢ \dot{L} ⁢ \dot{φ} + {m}_{L} ⁢ gL ⁢ sin φ - {m}_{L} ⁢ L ⁢ {{x}^{¨}}_{K} ⁢ cos φ$

Mit der Masse m_{K} der Laufkatze 3, der Masse m_{L} der Last, hier des Containers 6 und des nicht dargestellten Spreaders, der zeitlich veränderlichen Seillänge L = L (t), dem Pendelwinkel ϕ des Containers 6 und der Position x_{K} der Laufkatze 3 entlang des Auslegers 2.

Unter der Annahme kleiner Pendelwinkel ϕ ≤ 10° können diese Differenzialgleichungen linearisiert werden. Durch weitere Umformungen erhält man: ${{x}^{¨}}_{K} = \left(\frac{{m}_{L} ⁢ {L}^{¨} - {m}_{L} ⁢ g}{{m}_{K}}\right) ⋅ φ + \frac{{F}_{K}}{{m}_{K}}$ ${φ}^{¨} = \left(\frac{{m}_{L} ⁢ {L}^{¨} - \left({m}_{L}+{m}_{K}\right) ⁢ g}{{m}_{K} ⁢ L}\right) ⋅ φ + \left(\frac{- 2 ⁢ \dot{L}}{L}\right) ⋅ \dot{φ} + \frac{{F}_{K}}{{m}_{K} ⁢ L}$

Mit der auf die Laufkatze 3 wirkenden Antriebskraft F_{K} und der Erdbeschleunigung g.

In der dargestellten Ausführungsform ist das in der Recheneinrichtung 8 gespeicherte mathematische Modell konkret ein regelungstechnisches Beobachtermodell. Mit dem Beobachtermodell, dem momentbildenden Strom der Laufkatzenantriebseinrichtung 4 und der Ist-Geschwindigkeit der Laufkatze 3 werden dabei der Pendelwinkel ϕ und dessen erste zeitliche Ableitung beobachtet. Dabei sind die Zustandsgleichungen des Beobachters gegeben durch: $\left[\begin{matrix}{φ}^{¨} \\ \dot{φ} \\ {{x}^{¨}}_{K}\end{matrix}\right] = \left[\begin{matrix}- \frac{2 ⁢ \dot{L}}{L} & \frac{{L}^{¨} ⁢ {m}_{L} - g ⁢ \left({m}_{L}+{m}_{K}\right)}{{m}_{K} ⁢ L} & 0 \\ 1 & 0 & 0 \\ 0 & \frac{{m}_{L} ⁢ \left({L}^{¨}-g\right)}{{m}_{K}} & 0\end{matrix}\right] ⋅ \left[\begin{matrix}\dot{φ} \\ φ \\ {\dot{x}}_{K}\end{matrix}\right] + \left[\begin{matrix}\frac{1}{{m}_{K} ⁢ L} \\ 0 \\ \frac{1}{{m}_{K}}\end{matrix}\right] ⁢ {F}_{K}$ ${v}_{K} = \left[\begin{matrix}0 & 0 & 1\end{matrix}\right] ⋅ \left[\begin{matrix}\dot{φ} \\ φ \\ {\dot{x}}_{K}\end{matrix}\right]$

Mit der Position x_{K} der Laufkatze 3, deren Ableitung die Ist-Geschwindigkeit v_{K} der Laufkatze 3 darstellt. Die Seillänge L, die Ist-Geschwindigkeit v_{K} und die Massen m_{K} und m_{L} stehen, wie oben erläutert, bereit. Die auf die Laufkatze 3 wirkende Antriebskraft F_{K} wird ferner ermittelt, indem zunächst aus dem momentbildenden Strom der Antriebseinrichtung 4 und unter Berücksichtigung der Drehmomentenkonstante das Motormoment M_{Motor} berechnet wird.

Unter Berücksichtigung der Übersetzung R erhält man die Antriebskraft F_{K} über die Gleichung: ${F}_{K} = \frac{{M}_{Motor}}{R}$

Folglich können der Pendelwinkel ϕ in Bewegungsrichtung der Laufkatze und dessen erste zeitliche Ableitung auf Basis der vorgenannten Gleichungen berechnet werden.

Die erfindungsgemäße Berechnung des Pendelwinkels und dessen erster zeitlicher Ableitung erfolgt kontinuierlich bzw. in vorgegebenen, ausreichend kurzen Zeitabständen, so dass der aktuelle Pendelwinkel ϕ und dessen zeitliche Ableitung in ausreichendem Maße bereitstehen.

Die aktuellen Werte vom Pendelwinkel ϕ in Bewegungsrichtung der Laufkatze 3 und dessen Ableitung werden an die Regelungseinrichtung 9, die Bestandteil des Antriebssystems A ist, weitergegeben. Die Regelungseinrichtung 9 berechnet auf Basis der erfindungsgemäß ermittelten Pendelwinkel- und Ableitungswerte in an sich bekannter Weise Sollwerte für die Laufkatzenantriebseinrichtung 4, über welche eine Dämpfung der Pendelbewegung des Containers 6 in Bewegungsrichtung der Laufkatze erzielt werden kann.

Im Ergebnis wird die Pendelbewegung des Containers 6 in Bewegungsrichtung der Laufkatze 3 während eines Transportvorganges zuverlässig gedämpft, so dass ein sicherer Betrieb des Krans 1 gewährleistet ist.

Dabei werden die für die Dämpfungsregelung erforderlichen Eingangsgrößen, nämlich der Pendelwinkel ϕ und dessen erste zeitliche Ableitung erfindungsgemäß in vorteilhafterweise auf Basis von Größen, die in der Laufkatzenantriebseinrichtung 4 zur Verfügung stehen, berechnet. Auf externe Messsysteme für den Pendelwinkel ϕ, wie etwa Kamerasysteme, kann vollständig verzichtet werden. Da sowohl die Pendelwinkelbestimmung, als auch die Dämpfungsregelung erfindungsgemäß in dem Antriebssystem A umgesetzt werden, können ferner besonders kurze Taktzeiten ermöglicht werden.

In völlig analoger Weise kann, wenn das dem Kran 1 zugeordnete erfindungsgemäße Antriebssystem A auch eine Kranantriebseinrichtung aufweisen, über welche der gesamte Kran 1 quer zur Bewegungsrichtung der Laufkatze 3 bewegbar ist. Der Pendelwinkel in Bewegungsrichtung des Krans 1 und/oder eine der zeitlichen Ableitungen des Pendelwinkels in Bewegungsrichtung des Krans 1 können dann zumindest auf Basis wenigstens einer Betriebsgröße der Kranantriebseinrichtung und einer die Ist-Geschwindigkeit des Krans 1 repräsentierenden Größe unter Verwendung derselben Recheneinrichtung 8 oder einer weiteren, im Wesentlichen baugleichen Recheneinrichtung berechnet werden. Die Bewegung der Kranantriebseinrichtung kann dann ferner unter Verwendung der Regelungseinrichtung 9 oder einer weiteren, der Kranantriebseinrichtung zugeordneten Regelungseinrichtung, geregelt werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zur Bestimmung zumindest eines Pendelwinkels (ϕ) einer von einer Lasttransportvorrichtung (1) aufgenommenen Last (6), wobei die Last (6) über wenigstens ein seilartiges Befestigungsmittel (5) an zumindest einem Aufhängepunkt an der Lasttransportvorrichtung (1) befestigt ist und der zumindest eine Aufhängepunkt mittels wenigstens einer Antriebseinrichtung (4) verfahrbar ist,
**dadurch gekennzeichnet, dass** der Pendelwinkel (ϕ) in Bewegungsrichtung und/oder eine der zeitlichen Ableitungen des Pendelwinkels (ϕ) in Bewegungsrichtung zumindest auf Basis wenigstens einer Betriebsgröße der wenigstens einen Antriebseinrichtung (4) und einer die Ist-Geschwindigkeit des Aufhängepunktes repräsentierenden Größe unter Verwendung wenigstens einer Recheneinrichtung (8) berechnet wird.

2. Verfahren nach Anspruch 1,
**dadurch gekennzeichnet, dass** als Lasttransportvorrichtung ein Kran (1) verwendet wird und es sich bei wenigstens einer Antriebseinrichtung um eine Kranantriebseinrichtung handelt, über welche der gesamte Kran (1) insbesondere linear bewegbar ist.

3. Verfahren nach Anspruch 1 oder 2,
**dadurch gekennzeichnet, dass** als Lasttransportvorrichtung ein Kran (1) verwendet wird, der einen Ausleger (2) und eine entlang des Auslegers (2) linear bewegbare Laufkatze (3) aufweist, an welcher der wenigstens eine Aufhängepunkt der Last (6) vorgesehen ist, und es sich bei wenigstens einer Antriebseinrichtung um eine Laufkatzenantriebseinrichtung handelt.

4. Verfahren nach einem der vorhergehenden Ansprüche,
**dadurch gekennzeichnet, dass** eine Recheneinrichtung (8) verwendet wird, die derart ausgestaltet ist, dass das Moment der wenigstens einen Antriebseinrichtung (4) als Betriebsgröße der wenigstens einen Antriebseinrichtung (4) verwendet wird.

5. Verfahren nach einem der vorhergehenden Ansprüche,
**dadurch gekennzeichnet, dass** eine Recheneinrichtung (8) verwendet wird, die derart ausgestaltet ist, dass der momentbildende Strom der wenigstens einen Antriebseinrichtung (4) als Betriebsgröße der wenigstens einen Antriebseinrichtung (4) verwendet und aus dem momentbildenden Strom das Moment der wenigstens einen Antriebseinrichtung (4) ermittelt wird.

6. Verfahren nach Anspruch 4 oder 5,
**dadurch gekennzeichnet, dass** aus dem Moment der wenigstens einen Antriebseinrichtung (4) und unter Berücksichtigung des mechanischen Aufbaus der wenigstens einen Antriebseinrichtung (4) die auf den Aufhängepunkt der Last (6) wirkende Antriebskraft berechnet wird.

7. Verfahren nach einem der vorhergehenden Ansprüche,
**dadurch gekennzeichnet, dass** eine Recheneinrichtung (8) verwendet wird, die derart ausgestaltet ist, dass weitere Größen bei der Berechnung des wenigstens einen Pendelwinkels (ϕ) und/oder einer der zeitlichen Ableitungen des Pendelwinkels (ϕ) berücksichtigt werden.

8. Verfahren nach Anspruch 7,
**dadurch gekennzeichnet, dass** die Masse der Last (6) und/oder die Masse eines Lastaufnahmemittels und/oder die Masse der Laufkatze (3) und/oder die Masse des Krans (1) und/oder die Länge des wenigstens einen seilartigen Befestigungsmittels (5) und/oder die Änderung der Länge des wenigstens einen seilartigen Befestigungsmittels (5) und/oder die Drehzahl der wenigstens einen Antriebseinrichtung (4) und/oder die Übersetzung der wenigstens einen Antriebseinrichtung (4) als weitere Größen bei der Berechnung des wenigstens einen Pendelwinkels (ϕ) und/oder einer der zeitlichen Ableitungen des Pendelwinkels (ϕ) berücksichtigt werden.

9. Verfahren nach einem der vorhergehenden Ansprüche,
**dadurch gekennzeichnet, dass** die Bewegung des Aufhängepunktes der Last (6) mit einem Regelungsverfahren geregelt wird und als Betriebsgröße der Antriebseinrichtung (4) der Sollwert des Regelungsverfahrens verwendet wird.

10. Verfahren nach einem der vorhergehenden Ansprüche,
**dadurch gekennzeichnet, dass** zur Berechnung des wenigstens einen Pendelwinkels (ϕ) und/oder einer der zeitlichen Ableitungen des Pendelwinkels (ϕ) ein in der wenigstens einen Recheneinrichtung (8) abgelegtes mathematisches Modell für die Pendelbewegung der Last (6) herangezogen wird.

11. Verfahren nach einem der vorhergehenden Ansprüche,
**dadurch gekennzeichnet, dass** bei der Berechnung des wenigstens einen Pendelwinkels (ϕ) und/oder einer der zeitlichen Ableitungen des Pendelwinkels (ϕ) ein in der wenigstens einen Recheneinrichtung (8) abgelegtes regelungstechnisches Beobachtermodell angewendet wird.

12. Verfahren nach Anspruch 11,
**dadurch gekennzeichnet, dass** mit dem Beobachtermodell, der wenigstens einen Betriebsgröße der wenigstens einen Antriebseinrichtung (4) und der die Ist-Geschwindigkeit des wenigstens einen Aufhängepunktes (3) der Last (6) repräsentierenden Größe der Pendelwinkel (ϕ) und/oder eine der zeitlichen Ableitungen des Pendelwinkels (ϕ) beobachtet werden.

13. Verfahren zur Dämpfung von Pendelbewegungen einer von einer Lasttransportvorrichtung (1) aufgenommenen Last (6), wobei die Last (6) über wenigstens ein seilartiges Befestigungsmittel (5) an zumindest einem Aufhängepunkt an der Lasttransportvorrichtung (1) befestigt ist, und der wenigstens eine Aufhängepunkt mittels wenigstens einer Antriebseinrichtung (4) linear verfahrbar ist, und der Antriebseinrichtung (4) wenigstens eine Regelungseinrichtung (9) zugeordnet ist, die ausgebildet ist, um einen Sollwert zur Steuerung der Antriebseinrichtung (4) vorzugeben, wobei das Verfahren die Schritte umfasst:
• über das Verfahren nach einem der Ansprüche 1 bis 12 wird der Pendelwinkel (ϕ) und/oder eine der zeitlichen Ableitungen des Pendelwinkels (ϕ) unter Verwendung wenigstens einer Recheneinrichtung (8) berechnet,
• der berechnete Pendelwinkel (ϕ) und/oder die berechnete zeitliche Ableitung des Pendelwinkels (ϕ) wird an die Regelungseinrichtung (9) übergeben, und
• die Regelungseinrichtung (9) ermittelt auf Basis des berechneten Pendelwinkels (ϕ) und/oder der berechneten zeitlichen Ableitung des Pendelwinkels (ϕ) einen Sollwert für die wenigstens eine Antriebseinrichtung (4).

14. Antriebssystem mit wenigstens einer Antriebseinrichtung (4) und wenigstens einer Recheneinrichtung (8), die zur Durchführung des Verfahrens nach einem der Ansprüche 1 bis 12 ausgebildet sind.

15. Antriebssystem nach Anspruch 14,
**dadurch gekennzeichnet, dass** es sich bei wenigstens einer Antriebseinrichtung um eine Laufkatzenantriebseinrichtung (4) handelt.

16. Antriebssystem nach Anspruch 14 oder 15,
**dadurch gekennzeichnet, dass** es sich bei wenigstens einer Antriebseinrichtung um eine Kranantriebseinrichtung handelt und insbesondere eine weitere, im Wesentlichen baugleiche Recheneinrichtung vorgesehen ist, die zur Durchführung des Verfahrens nach einem der Ansprüche 1 bis 12 ausgebildet ist.

17. Antriebssystem nach einem der Ansprüche 14 bis 16, **dadurch gekennzeichnet, dass** wenigstens eine Regelungseinrichtung (9) vorgesehen ist, die zur Durchführung des Verfahrens nach Anspruch 13 ausgebildet ist.

18. Verwendung eines Antriebssystems nach einem der Ansprüche 14 bis 17 für einen Kran.

19. Kran (1) mit einem Antriebssystem nach einem der Ansprüche 14 bis 17.
